# EUROPÄISCHE PATENTSCHRIFT

(11) **EP 1 164 260 B1**
(45) Veröffentlichungstag und Bekanntmachung des Hinweises auf die Patenterteilung: **16.03.2005**
(21) Anmeldenummer: 01102017.9
(22) Anmeldetag: 30.01.2001
(51) Int. Cl.: F01M 11/00

(54) **Schwingungsentkoppelte Befestigung eines Bauteils an einer Struktur**
Vibration decoupling fastening of an element to a structure
Fixation à découplage des vibrations d'un élément à une structure

(30) Priorität: 17.05.2000 DE 10024210
(43) Veröffentlichungstag der Anmeldung: 19.12.2001
(73) Patentinhaber: MAN NUTZFAHRZEUGE AG, 80995 München (DE)
(72) Erfinder: Möller, Heribert, Dipl.-Ing., 91623 Sachsen (DE); Winter, Josef, Ing. (grad), 91126 Rednitzhembach (DE)

(56) Entgegenhaltungen:
- EP-A- 0 632 195
- EP-A- 0 811 761
- DE-A- 3 418 717
- DE-A- 19 833 302

## Beschreibung

Die Erfindung bezieht sich auf eine schwingungsentkoppelte Befestigung gemäß dem Gattungsbegriff des Patentanspruches 1.

Zur schwingungstechnischen Entkoppelung von Bauteilen die an schwingenden Strukturen befestigt werden bedient man sich elastischer Elemente die zwischen Bauteil und Struktur angeordnet werden. Schwierigkeiten bereitet die gegenseitige Verbindung beider Teile. Eine direkte Verschraubung ist nicht möglich, da sonst Brücken entstehen über die die Schwingungen übertragen werden können. Eine weitere Schwierigkeit liegt vielfach darin, daß Bauteil und Struktur aus unterschiedlichen Materialien mit unterschiedlichen Steifigkeiten bestehen. Um Verformungen beim Zusammenbau zu vermeiden wären sehr kurze Schraubenabstände erforderlich, die aber nicht immer realisierbar sind.

Der Erfindung liegt daher die Aufgabe zugrunde, eine schwingungsentkoppelte Befestigung eines Bauteils an einer Struktur zu realisieren, die montagefreundlich ist und die auch dort anwendbar ist, wo Bauteile und Struktur sehr unterschiedlicher Werkstoffe oder Formgebung aufweisen.

Gelöst wird diese Aufgabe durch die kennzeichnenden Merkmale des Patentanspruches 1.

Die Befestigung des Bauteils an der Struktur mittels einer U-förmigen Schiene läßt sich sehr leicht montieren. Da die Schiene in sich steif ist, kann das an der Struktur zu befestigende Bauteil durchaus biegeweich sein. Beispielsweise lassen sich mit der erfindungsgemäßen Befestigung relativ biegeweiche Ölwannen in Kunststoffausführung an einem Kurbelgehäuse anschließen, ohne daß mit nennenswerten Verformungen gerechnet werden muß.

Eine vorteilhafte Anwendung ist Anspruch 2 zu entnehmen.

Ein Ausfühnrngsbeispiel für eine erfindungsgemäße schwingungsentkoppelte Befestigung einer Ölwanne an einem Kurbelgehäuse ist an Hand von Zeichnungen dargestellt. Es zeigt:
- Fig. 1: einen Schnitt durch Teile eines Kurbelgehäuses und einer Ölwanne im Bereich der Flansche
- Fig. 2: eine Ansicht der Befestigung von der Seite einer Ölwanne her gesehen
- Fig. 3: eine Ansicht der Befestigung von der Seite einer Ölwanne her gesehen mit lückenlos umlaufender Schiene

Figur 1 zeigt im Querschnitt eine Struktur 1, z.B. ein Kurbelgehäuse mit einem Flansch 2 zur Befestigung eines Bauteils 3, z.B. einer Ölwanne. Zur schwingungsentkoppelten Befestigung der Ölwanne 3 weist diese einen Flansch 4 auf. Um die Übertragung von Schwingungen vom Flansch 2 des Kurbelgehäuses 1 auf den Flansch 4 zu unterdrücken, wird über diesen ein U-förmig gestaltetes elastisches Element 5 geschoben.

Die eigentliche Befestigung erfolgt erfindungsgemäß mittels einer U-förmigen Schiene (6). Diese Schiene (6) weist mindestens eine Anschrägung 7 auf, welche funktionell mit dem Flansch 2 zusammenwirkt. Beim Anziehen der Schraube 8 wird die Anschrägung 7 gegen den Flansch 2 geschoben und bewirkt eine Quetschung des elastischen Elements 5, so daß eine zuverlässige Abdichtung gegen austretendes Öl gegeben ist.

Es ist ohne weiteres einzusehen, daß eine derartige Befestigung sehr montagefreundlich ist.

Darüber hinaus erfolgt über die ganze Länge der Flansche 2 und 4 eine konstante Anpressung. Besonders vorteilhaft wirkt sich dieses Verhalten dann aus, wenn z. B. der Flansch des Bauteils (hier der Ölwanne ) biegeweich ist. Eine Befestigung mit Schrauben führt dann unweigerlich zu Verformungen, oder macht eine nicht zu vertretende Anzahl von Schrauben notwendig.

Eine Draufsicht auf den umlaufenden Flansch 2 des Kurbelgehäuses 1 zeigt Fig. 2. Zur Befestigung der Ölwanne 3 (Fig. 1) werden vier Schienen 6a bis 6d vorgesehen, welche von der Seite an den hier umlaufenden Flansch 2 angeschraubt werden und der Befestigung der Ölwanne 3 dienen, wie unter Fig. 1 beschrieben.

Für den Fall, daß Hindernisse 8a bis 8c vorhanden sind, wird die entsprechende Schiene 6c mit Aussparungen 9a bis 9c versehen. Da die Schienen 6 von Natur aus biegesteif ausgeführt sind, führen derartige Aussparungen 9a bis 9c zu keinen nennenswerten Schwierigkeiten.

Die Schienen 6 können nach Fig. 3 auch so ausgeführt sein, daß die stirnseitig am Kurbelgehäuse 1 ( Fig. 1) angeordneten Schienen 6b, 6d dem Verlauf des Flansches 2 (Fig. 1, 2) angepaßt sind, so daß die Schienen 6a bis 6d lückenlos den Flansch 2 umgeben.

Es versteht sich von selbst daß die in den Figuren 1 bis 3 gezeigte, schwingungsentkoppelte Befestigung auch auf andere Fälle anwendbar ist, beispielsweise auf die Befestigung einer Ventilhaube auf einem Zylinderkopf.

## Patentansprüche

1. Schwingungsentkoppelte Befestigung eines Bauteils an einer Struktur, wobei Struktur und Bauteil je einen Flansch aufweisen und die Flansche durch ein elastisches Element schwingungstechnisch entkoppelt und mit einem Befestigungselement miteinander fest verbunden sind, **dadurch gekennzeichnet, daß** das Befestigungselement aus einer im Querschnitt gesehen U-förmigen Schiene (6) gebildet wird, daß dabei mindestens ein Schenkel der Schiene (6) eine Anschrägung (7) aufweist, daß vor der Montage der Schiene (6) das U-förmig ausgebildete elastische Element (5) über den Flansch (4) des Bauteils (3) geschoben wird und daß anschließend die Schiene (6) mittels Schrauben (8) gegen den Flansch (2) der Struktur (1) gepreßt und durch die Anschrägung (7) das elastische Element (5) zusammengepreßt und Bauteil (3) und Struktur (1) fest und dichtend verbunden sind.

2. Befestigung nach Anspruch 1, **dadurch gekennzeichnet, daß** die Struktur (1) ein Kurbelgehäuse istund das Bauteil (3) eine Ölwanne darstellt und daß die Abschrägung (7) der Schiene (6) funktionell dem wesentlich steiferen Flansch (2) des Kurbelgehäuses (1) zugeordnet ist, während der zweite Schenkel der Schiene eben ist.

## Claims

1. A vibration-decoupled fastening of a component to a structure, wherein the structure and the component each have a flange and the flanges are decoupled with respect to vibration by a resilient element and are connected to each other in a fixed manner by a fastening element, **characterized in that** the fastening element is formed by a rail (6) which is U-shaped when viewed in cross-section, at least one arm of the rail (6) has an inclined portion (7), the U-shaped resilient element (5) is pushed over the flange (4) of the component (3) before the assembly of the rail (6), and the rail (6) is then pressed against the flange (2) of the structure (1) by means of bolts (8), and the resilient element (5) is compressed by the inclined portion (7) and the component (3) and the structure (1) are connected in a fixed and sealed manner.

2. A fastening according to Claim 1, **characterized in that** the structure (1) is a crankcase and the component (3) constitutes an oil sump, and the inclined portion (7) of the rail (6) is associated in function with the considerably more rigid flange (2) of the crankcase (1), whereas the second arm of the rail is level.

## Revendications

1. Fixation découplée en vibration pour fixer une pièce à une structure, la structure et la pièce présentant chacune une bride et les brides étant découplées en vibration par un élément élastique en étant assemblées solidement l'une à l'autre au moyen d'un élément de fixation,
**caractérisée en ce que**
l'élément de fixation est formé d'un rail (6) de section transversale en forme de U, au moins une aile du rail (6) présente un chanfrein (7), avant le montage du rail (6), l'élément élastique (5) formé en U est emboité sur la bride (4) de la pièce (3) et ensuite le rail (6) est pressé au moyen de vis (8) contre la bride (2) de la structure (1) et, sous l'effet du chanfrein (7), l'élément élastique (5) est comprimé et la pièce (3) et la structure (1) sont assemblées solidement et à joint étanche.

2. Fixation selon la revendication 1,
**caractérisée en ce que**
la structure (1) est un carter de vilebrequin et la pièce (3) représente un carter d'huile, et le chanfrein (7) du rail (6) est associé fonctionnellement à la bride sensiblement plus rigide (2) du carter de vilebrequin (1), tandis que la deuxième aile de la barre est plane.
